# EUROPÄISCHE PATENTSCHRIFT

(11) **EP 1 741 517 B1**
(45) Veröffentlichungstag und Bekanntmachung des Hinweises auf die Patenterteilung: **02.01.2008**
(21) Anmeldenummer: 06008819.2
(22) Anmeldetag: 27.04.2006
(51) Int. Cl.: B25B 11/00, B25B 5/06

(54) **Vakuum-Spannvorrichtung zum Fixieren einer Nutzenplatte und entsprechendes Bearbeitungsverfahren**
Vacuum clamping device for fixing a sheet and method for machining the sheet
Dispositif de fixation à dépression pour une pièce plate et méthode de fabrication de la pièce plate

(30) Priorität: 07.07.2005 DE 102005031924; 05.08.2005 DE 102005036970
(43) Veröffentlichungstag der Anmeldung: 10.01.2007
(73) Patentinhaber: Rohde & Schwarz GmbH & Co. KG, 81671 München (DE)
(72) Erfinder: Hollrotter, Johann, 94447 Platting (DE); Hauner, Paul, 94262 Kollnburg (DE); Grassl, Robert, 94244 Teisnach (DE)
(74) Vertreter: Körfer, Thomas

(56) Entgegenhaltungen:
- WO-A-92/10336
- DE-A1- 4 030 113
- GB-A- 2 172 811
- US-A- 4 761 876
- US-A- 4 808 046

## Beschreibung

Die vorliegende Erfindung bezieht sich auf eine Vorrichtung zum Fixieren einer Nutzenplatte und ein die Vorrichtung anwendendes Bearbeitungsverfahren. Mit dieser Vorrichtung können beispielsweise Abschirmhauben für Hochfrequenzschaltungen hergestellt werden.

Aus der DE 195 30 584 C1 ist ein Werkstückauflagetisch mit einer Vakuumansaugvorrichtung zur Werkstückfixierung bekannt. Der Werkstückauflagetisch besteht aus Vakuumelementen, die jeweils einen Saugkanal aufweisen, wobei unterhalb des Werkstücks eine Ansaugfläche gebildet wird, bei der die Vakuumelemente jeweils ein austauschbares Verschleißelement zur Werkstückauflage aufweisen, das die Verlängerung des Saugkanals bildet.

Nachteilig bei dem in der DE 195 30 584 C1 beschriebenen Werkstückauflagetisch ist der direkte Kontakt des Werkstücks mit der Werkstückauflagefläche, die einen Vakuumkanal begrenzt. Bei einer Bearbeitung des auf dem Werkstückauflagetisch fixierten Werkstücks mit einem Fräswerkzeug kann es zu einer Beschädigung der Werkstückauflagefläche kommen, was zur Folge hat, dass das Vakuum unterhalb der beschädigten Werkstückauflagefläche nicht mehr gegeben ist. Ein gestörtes Vakuum unterhalb der beschädigten Werkstückauflagefläche bedeutet eine schlechtere Fixierung des Werkstücks während der Fräsung, was zu fehlerhaft gefrästen Werkstücken und somit zu einer höheren Anzahl an Ausschussstücken führt.

Die DE 42 38 299 C1 beschreibt ein Verfahren zum Ausfräsen eines Werkstücks aus einem plattenförmigen Material, wobei das plattenförmige Material vorzugsweise durch Unterdruck auf einer Aufspannfläche festgehalten wird. Ein Umfangs-Stirn-Fräswerkzeug wird in einer geschlossenen das Werkstück randseitig begrenzenden Fräsbahn durch das Material geführt. Die Fräsbahn endet mit einem Bereich am Umfang des Werkstücks, den die Fräsbahn bereits zuvor erfasste und in dem die Tiefe der Fräsbahn zunächst einen geringeren Betrag als die Dicke des Materials aufwies.

Nachteilig an dem in der DE 42 38 299 C1 beschriebenen Verfahren ist, dass das Werkstück nach der Bearbeitung mit dem Umfangs-Stirn-Fräswerkzeug nicht mehr in dem plattenförmigen Material festgehalten wird.

Weitere Vakuumspannvorrichtungen sind aus der WO 92/10336, US 4 761 876 A, DE 4 030 113 A, GB 2 172 822 A sowie der US 4 808 046 A bekannt.

Der Erfindung liegt daher die Aufgabe zugrunde, eine Vorrichtung zum Fixieren einer Nutzenplatte und ein Verfahren zu schaffen, die das Werkstück bzw. die Werkstücke auch nach der Beendigung des Fräsvorgangs in der Nutzenplatte hält, wobei das Vakuum bei allen Fräszyklen erhalten bleibt.

Diese Aufgabe wird erfindungsgemäß durch die in Anspruch 1 beschriebene Vorrichtung zum Fixieren einer Nutzenplatte bzw. durch das in Anspruch 8 und Anspruch 15 beschriebene Verfahren zum Ausfräsen von Werkstücken gelöst.

Die Vorrichtung zum Fixieren einer Nutzenplatte gemäß Anspruch 1 umfasst eine Vorspanneinrichtung, eine mit zumindest einem Sauganschluss ausgestattete Bodenplatte zur Erzeugung von Unterdruck, ein mit mehreren Bohrungen in seinen Stegen versehenes Lochblech und eine in die Bodenplatte einlegbare Einlegeplatte mit mehreren Ausnehmungen, die zum Teil mit dem Sauganschluss der Bodenplatte verbunden sind. Das Lochblech liegt dabei mit seinen Stegen so auf den Erhöhungen der Einlegeplatte auf, dass die Ausnehmungen des Lochblechs und die Ausnehmungen der Einlegeplatte übereinander angeordnet sind.

Ein Vorteil der erfindungsgemäßen Vorrichtung zum Fixieren einer Nutzenplatte besteht darin, dass die Nutzenplatte mittels der erfindungsgemäß vorgesehenen Vorspanneinrichtung mechanisch vorgespannt wird und dass die Nutzenplatte planar auf dem Lochblech aufliegt, wobei die planare Auflage dadurch zustande kommt, dass die Nutzenplatte wegen eines von unten anliegenden Unterdrucks gleichmäßig an das Lochblech gedrückt wird.

Ein weiterer Vorteil der vorliegenden Vorrichtung besteht darin, dass bei einem fehlerhaften Fräsvorgang, d.h. bei einem zu tiefen Einfräsen lediglich das Lochblech der Vorrichtung beschädigt wird. Das Lochblech ist ein Verschleißteil, das bei Beschädigung ausgetauscht wird, wobei die darunterliegende aufwendig zu fertigende Einlegeplatte vor Beschädigungen durch das Fräswerkzeug geschützt ist.

Ferner ist von Vorteil, dass die Außenkontur des zu fertigenden Werkstücks komplett umfräst werden kann, wobei die Aufspannfläche von dem Fräswerkzeug nicht berührt wird, wodurch der erzeugte Unterdruck stabil bleibt, da keine Luft aufgrund einer beschädigten Aufspannfläche in die Ausnehmungen der Einlegeplatte eindringen kann.

Weiter ist es von Vorteil, dass die diskontinuierlich entlang der Fräsbahn angebrachten Haltestege vor einer weiteren Bearbeitung des gefrästen Werkstücks mit einem Messer ohne großen Aufwand entfernt werden.

Der durchgehende, innerhalb der Trägerfolie vorgesehenen Haltesteg, der komplett entlang der Außenkontur des Werkstücks verläuft, ist vorteilhafterweise leicht dadurch zu entfernen, dass die gesamte Trägerfolie mittels einer Ziehvorrichtung von der Nutzenplatte abgezogen wird. Der Aufwand für die Entgratung der Werkstücke entfällt somit.

Von Vorteil ist es, dass die erfindungsgemäße Vorrichtung sowohl vertikal als auch horizontal ausgerichtet sein kann. Eine vertikale Ausrichtung der erfindungsgemäßen Vorrichtung zieht eine verbesserte Spanabfuhr während des Fräsvorgangs nach sich.

Vorteilhafte Weiterbildungen der Erfindung sind in den Unteransprüchen angegeben.

Die Erfindung wird nachfolgend unter Bezugnahme auf die Zeichnung näher beschrieben. In der Zeichnung zeigen:
- Fig. 1: einen Schnitt durch ein erstes Ausführungsbeispiel einer erfindungsgemäßen Vorrichtung zum Fixieren einer Nutzenplatte;
- Fig. 2: einen Schnitt durch ein zweites Ausführungsbeispiel einer erfindungsgemäßen Vorrichtung zum Fixieren einer Nutzenplatte;
- Fig. 3: eine Draufsicht auf einen Ausschnitt eines Lochblechs, das auf den Erhöhungen einer Einlegeplatte der erfindungsgemäßen Vorrichtung aufliegt;
- Fig. 4: eine Nutzenplatte mit sechs gleichartigen Werkstücken;
- Fig. 5: eine Nutzenplatte mit elf Werkstücken, zweier unterschiedlicher Typen;
- Fig. 6: eine Nutzenplatte mit drei gleichartigen Werkstücken, wobei die Nutzenplatte eine noch nicht bearbeitete Freifläche aufweist und
- Fig. 7: eine Draufsicht auf ein einstückig ausgeführtes Einlegeelement als weiteres Ausführungsbeispiel der erfindungsgemäßen Vorrichtung.

Fig. 1 zeigt ein erstes Ausführungsbeispiel einer erfindungsgemäßen Vorrichtung 1 zum Fixieren einer Nutzenplatte 16, die aus Aluminium oder aus ähnlichem Material bestehen kann. Die Vorrichtung 1 umfasst eine Vorspanneinrichtung 2, eine mit zumindest einem Sauganschluss 3 ausgestattete Bodenplatte 4 zur Erzeugung von Unterdruck, ein mit mehreren Bohrungen 21 in seinen Stegen 8 versehenes Lochblech 5 und eine in die Bodenplatte 4 einlegbare Einlegeplatte 6 mit mehreren Ausnehmungen 33. Einige der in der Einlegeplatte 6 vorgesehenen Ausnehmungen 33 sind mit dem Sauganschluss 3 der Bodenplatte 4, die massiver ist als die Einlegeplatte 6, verbunden. Das Lochblech 5 liegt mit seinen Stegen 8 auf Erhöhungen 9 der Einlegeplatte 6 auf, wobei die Ausnehmungen 7 des Lochblechs 5 und die Ausnehmungen 33 der Einlegeplatte 6 übereinander angeordnet sind. Um das Lochblech 5 an der Einlegeplatte 6 zu fixieren, sind einige Stege 8 des Lochblechs 5 mit einigen Erhöhungen 9 der Einlegeplatte 6 verschraubt.

Als Vorspanneinrichtung 2 ist ein mechanisches Element 34 oder ein hydraulisches Element vorgesehen, wobei in Fig. 1 ein mechanisches Element 34 gezeigt ist, das einen Rand 26 der Nutzenplatte 16 umfasst und diese an einer Erhöhung 27 der Bodenplatte 4 festklemmt. An der Erhöhung 27 der Bodenplatte 4 ist eine Dichtung 17 vorgesehen, die die Ausnehmungen 33 der Einlegeplatte 6 abdichtet. Die mechanische Vorspanneinrichtung 2 liegt auf der Bodenplatte 4 auf und ist an dieser mittels einer Schraube 22 fixiert.

Mechanisches Vorspannen der Nutzenplatte 16 am Rand der erfindungsgemäßen Vorrichtung 1 ist für eine planare Auflage der oftmals unebenen Nutzenplatten 16 vor dem Anlegen des Unterdrucks notwendig. Nur so kann sich unterhalb der Nutzenplatte 16 ein ausreichender Unterdruck aufbauen.

In die massive Bodenplatte 4 ist eine dünnere, an ihrer oberen Schicht strukturierte Einlegeplatte 6 eingelegt, deren Erhöhungen 9 und Ausnehmungen 33 im Querschnitt trapezförmig sind. Einige dieser Ausnehmungen 33 sind dafür vorgesehen, dass sie mit einem Sauganschluss 3 verbunden werden, der sich in der Bodenplatte 4 befindet.

Die Nutzenplatte 16 selbst liegt auf dem Lochblech 5 auf, wobei das Lochblech 5 als Verschleißplatte fungiert und die an ihrer Oberseite strukturierte Einlageplatte 6 vor Beschädigungen durch das Fräswerkzeug 12 schützt. Fehlerhafte Fräsvorgänge, d.h. zu tief in das Material eingehende Fräsvorgänge, beschädigen somit lediglich das wieder austauschbare Lochblech 5.

Fig. 2 zeigt ein zweites Ausführungsbeispiel einer erfindungsgemäßen Vorrichtung 1 zum Fixieren einer Nutzenplatte 16. Auch das zweite Ausführungsbeispiel der erfindungsgemäßen Vorrichtung 1 umfasst eine Vorspanneinrichtung 2, eine mit zumindest einem Sauganschluss 3 ausgestattete Bodenplatte 4 zur Erzeugung von Unterdruck, ein mit mehreren Bohrungen 21 in seinen Stegen 8 versehenes Lochblech 5, eine in die Bodenplatte 4 einlegbare Einlegeplatte 6 mit mehreren Ausnehmungen 33. Abweichend von dem in Fig. 1 gezeigten ersten Ausführungsbeispiel ist beim zweiten Ausführungsbeispiel eine mindestens 50µm dünne Trägerfolie 25 vorhanden, die auf der Rückseite der Nutzenplatte 16 angebracht ist. Als Rückseite der Nutzenplatte 16 ist hier die Seite definiert, die bei der Weiterverarbeitung der Nutzenplatte 16 mit dem Fräswerkzeug 12 von diesem abgewandt positioniert wird. Die Beschaffenheit der Trägerfolie 25 ist derartig, dass diese bei der Bearbeitung der Nutzenplatte 16 mit einem Fräswerkzeug 12 sowohl Schubals auch Zugkräfte zerstörungsfrei aufnimmt, wobei das Fräswerkzeug 12 ungefähr 50µm in die Trägerfolie 25 eindringt.

Fig. 3 zeigt eine Draufsicht auf einen Ausschnitt eines Lochblechs 5, das auf den Erhöhungen 9 einer Einlegeplatte 6 der erfindungsgemäßen Vorrichtung 1 aufliegt. Durch die rechteckförmigen Löcher 28 des Lochblechs 5 sind die Ausnehmungen 33 der Einlegeplatte 6 erkennbar, die senkrecht zueinander wie Kanäle in der oberen Schicht der Einlegeplatte 6 verlaufen. Zwischen diesen Kanälen bzw. Ausnehmungen 33 liegen die Erhöhungen 9 der Einlegeplatte 6. Deren dreidimensionale Struktur entspricht einer Pyramide, dessen oberes Ende mit einem Schnitt parallel zu ihrer Grundfläche gekappt ist, so dass sich im Schnitt eine trapezförmige Kontur der Erhöhung 9 der Einlegeplatte 6 ergibt. Die gestrichelten Linien 29 entsprechen den durch das Lochblech verdeckten Kanten der pyramidenförmigen Erhöhungen 9 der Einlegeplatte 6.

Einige der Erhöhungen 9 der Einlegeplatte 6 sind mit Gewindebohrungen 30 versehen, so dass das Lochblech 5, das mit seinen Stegen 8 auf diesen Erhöhungen 9 aufliegt, an einigen Erhöhungen 9 mit einer Schraube 23, die durch eine Bohrung 21 in einem Steg 8 gesteckt ist, festgeschraubt ist.

Das erste Ausführungsbeispiel des erfindungsgemäßen Verfahrens zum Ausfräsen von Werkstücken 18, 19 aus einer Nutzenplatte 16 verwendet die erfindungsgemäße Vorrichtung 1 zum Fixieren einer Nutzenplatte 16, wobei die Nutzenplatte 16 mittels der erfindungsgemäßen Vorrichtung 1 befestigt wird, und die erfindungsgemäße Vorrichtung 1 eine Vorspanneinrichtung 2, eine mit zumindest einem Sauganschluss 3 ausgestattete Bodenplatte 4 zur Erzeugung von Unterdruck, ein mit mehreren Bohrungen 21 in seinen Stegen 8 versehenes Lochblech 5 und eine in die Bodenplatte 4 einlegbare Einlegeplatte 6 aufweist.

Die einlegbare Einlegeplatte 6 mit mehreren Ausnehmungen 33 wird in die Bodenplatte 4 eingelegt, wobei die Ausnehmungen 33 zum Teil mit dem Sauganschluss 3 der Bodenplatte 4 verbunden werden. Das Lochblech 5 liegt mit seinen Stegen 8 auf Erhöhungen 9 der Einlegeplatte 6 auf, so dass die Ausnehmungen 7 des Lochblechs 5 und die Ausnehmungen 33 der Einlegeplatte 6 übereinander angeordnet werden. Weitere Verfahrensschritte erstrecken sich unter anderem darauf, dass das Lochblech 5 auf einigen Erhöhungen 9 der Einlegeplatte 6 verschraubt wird. Ferner wird die Nutzenplatte 16 mittels der Vorspanneinrichtung 2 vorgespannt und durch Unterdruck auf einer Aufspannfläche 24 festgehalten.

Anschließend wird ein Fräswerkzeug 12 auf der Nutzenplatte 16 in einer geschlossenen, ein Werkstück 18, 19 randseitig begrenzenden Fräsbahn 11 durch das Material geführt. Dabei fräst das Fräswerkzeug 12 bei einem angelegten Vakuum entlang einer gesamten Außenkontur 14 des Werkstücks bzw. der Werkstücke 18, 19 über fast die gesamte Materialdicke der Nutzenplatte 16 in diese hinein, wobei dünne Haltestege 15 erzeugt werden, die das Werkstück bzw. die Werkstücke 18, 19 in der Nutzenplatte 16 halten und an unterschiedlichen Stellen entlang der gesamten Außenkontur 14 des Werkstücks 18, 19 bzw. der Werkstücke 18, 19 vorhanden sind.

Nach der Entnahme der ausgefrästen Nutzenplatte 16 aus der erfindungsgemäßen Vorrichtung 1 wird das Werkstück 18, 19 bzw. die Werkstücke 18, 19 aus der Nutzenplatte 16 entfernt, indem die Haltestege 15 mit einem Messer durchtrennt werden.

Während des Fräsens wird die vertikal oder horizontal ausgerichtete Vorrichtung 1 zum Fixieren einer Nutzenplatte 16 nicht vom Fräswerkzeug 12 berührt. Die erfindungsgemäße Vorrichtung 1 ist dabei zweckmäßigerweise drehbar gelagert.

Das erfindungsgemäße Verfahren kombiniert Vakuumspannen und mechanisches Spannen, wobei zum mechanischen Spannen unterschiedliche Spannelemente benutzt werden können. Das zum mechanischen Spannen benutzte Element kann entweder ein mechanisches Element 34 oder ein hydraulisches Element sein.

Ein zweites Ausführungsbeispiel eines erfindungsgemäßen Verfahrens sieht vor, dass auf der Rückseite der Nutzenplatte 16 eine Trägerfolie 25 aufgeklebt wird, die nach der Bearbeitung der Nutzenplatte 16 mit Hilfe einer Ziehvorrichtung entfernt wird. Der Unterschied zum ersten Ausführungsbeispiel besteht darin, dass das Fräswerkzeug 12 entlang einer gesamten Außenkontur 14 des Werkstücks 18, 19 bzw. der Werkstücke 18, 19 über die gesamte Materialdicke der Nutzenplatte 16 hinaus in die Trägerfolie 25 hinein fräst. Dabei bildet sich in der Trägerfolie 25 ein dünner Haltesteg 15, der im Gegensatz zu dem ersten Ausführungsbeispiel des erfindungsgemäßen Verfahrens aus dem Material der Trägerfolie 25 besteht. Im ersten Ausführungsbeispiel besteht der Haltesteg 15 aus dem gleichen Material wie die Nutzenplatte 16.

Im zweiten Ausführungsbeispiel des erfindungsgemäßen Verfahrens ist der Haltesteg 15 durchgängig entlang der gesamten Außenkontur 14 des Werkstücks 18, 19 bzw. der Werkstücke 18, 19 innerhalb der Trägerfolie 25 ausgebildet.

In einem dritten Ausführungsbeispiel des erfindungsgemäßen Verfahrens wird das Werkstück 18, 19 bzw. die Werkstücke 18, 19 bei vorhandenem Vakuum umlaufend bis auf eine dünne Restdicke umfräst. Anschließend wird das Vakuum abgeschaltet und das Werkstück 18, 19, bzw. die Werkstücke 18, 19 teilweise entlang ihrer Außenkontur 14 nochmals bis zur Dicke des Werkstücks 18, 19 bzw. der Werkstücke 18, 19 umfräst, so dass nur noch sehr kurze Haltestege 15 in Form von Trennstegen verbleiben, die das Werkstück 18 bzw. die Werkstücke 18, 19 in der Nutzenplatte 16 halten. In den übrigen Bereichen sind die Werkstücke dann aber bereits vollständig von der Nutzplatte 16 getrennt. Diese kurzen Haltestege 15 werden dann nach dem Fräsvorgang von dem entnommenen Werkstück 18, 19 abgetrennt.

Fig. 4 zeigt eine Nutzenplatte 16, die flächenmäßig kleiner ist als 0,5m² mit sechs gleichartigen Werkstücken 18 vom Typ A. Die gleichartigen Werkstücke 18 sind so in die Nutzenplatte 16 eingefräst, dass gemäß des erfindungsgemäßen Verfahrens zum Ausfräsen eine auf der Nutzenplatte 16 verbleibende Restfläche 31 minimiert wird. Nach Beendigung des Fräsvorgangs werden die Werkstücke 18 entweder gemäß des ersten Ausführungsbeispiels oder des zweiten Ausführungsbeispiels des Verfahrens zum Ausfräsen in der Nutzenplatte 16 gehalten.

Fig. 5 zeigt eine Nutzenplatte 16 mit elf Werkstücken 18, 19, wobei die Werkstück 18, 19 zwei unterschiedlichen Typen A und B zuzuordnen sind. Die unterschiedlichen Werkstücke 18, 19 sind so in die Nutzenplatte 16 eingefräst, dass gemäß des erfindungsgemäßen Verfahrens zum Ausfräsen eine auf der Nutzenplatte 16 verbleibende Restfläche 31 minimiert wird. Nach Beendigung des Fräsvorgangs werden die verschiedenen Werkstücke 18, 19 entweder gemäß dem ersten Ausführungsbeispiel oder dem zweiten Ausführungsbeispiels des Verfahrens zum Ausfräsen in der Nutzenplatte 16 gehalten.

Fig. 6 zeigt eine Nutzenplatte mit drei gleichartigen Werkstücken 18 vom Typ A, wobei die Nutzenplatte 16 eine noch nicht bearbeitete Freifläche 32 aufweist.

Fig. 7 zeigt eine Draufsicht auf ein einstückig ausgeführtes Einlegeelement 35 als weiteres Ausführungsbeispiel der erfindungsgemäßen Vorrichtung 1. In dem einstückig ausgeführten Einlegeelement 35 ist die Funktionalität der Einlegeplatte 6 und des Lochblechs 5 integriert. Dieses Einlegeelement 35 dient wie das Lochblech 5 ebenfalls als Verschleißteil und ist als Unterlage für die zu bearbeitende Nutzenplatte 16 vorgesehen, wobei mehrere Sauganschlüsse 3a für den anzulegenden Unterdruck nicht mehr über die Bodenplatte 4 vorgesehen sind, sondern an einem Seitenbereich 37 des Einlegeelements angebracht sind. Durch die in Fig. 7 angedeuteten Trajektorien 36 eines Fräswerkzeugs, das mäanderförmige, z. B. ca. 8 mm breite Kanäle in die Oberfläche 38 des Einlegeelements 35 einfräst, entsteht die Oberflächenstruktur des Einlegeelements 35.

Die Erfindung ist nicht auf die dargestellten Ausführungsbeispiele beschränkt und beispielsweise auch auf weitere Oberflächen bearbeitende Fertigungsverfahren anwendbar.

## Patentansprüche

1. Vorrichtung (1) zum Fixieren einer Nutzenplatte (16), wobei die Vorrichtung (1) eine mit zumindest einem Sauganschluss (3) ausgestattete Bodenplatte (4) zur Erzeugung von Unterdruck, ein mit mehreren Bohrungen (21) in seinen Stegen (8) versehenes Lochblech (5) und eine in die Bodenplatte (4) einlegbare Einlegeplatte (6) mit mehreren Ausnehmungen (33) umfasst, die zumindest zum Teil mit dem Sauganschluss (3) der Bodenplatte (4) verbunden sind,
**dadurch gekennzeichnet,**
**das**s die Vorrichtung (1) eine Vorspanneinrichtung (2) aufweist, welche bei deren Benutzung Rand (26) der Nutzenplatte (16) umfasst und diese an einer Erhöhung (27) der Bodenplatte (4) festklemmt, und dass an der Erhöhung (27) der Bodenplatte (4) eine Dichtung (17) vorgesehen ist, die die Ausnehmungen (33) der Einlegeplatte (6) abdichtet.

2. Vorrichtung nach Anspruch 1,
**dadurch gekennzeichnet,**
**dass** das Lochblech (5) mit seinen Stegen (8) auf Erhöhungen (9) der Einlegeplatte (6) so aufliegt, dass die Ausnehmungen (7) des Lochblechs (5) und die Ausnehmungen (33) der Einlegeplatte (6) übereinander angeordnet sind.

3. Vorrichtung nach Anspruch 2,
**dadurch gekennzeichnet,**
**dass** einige Stege (8) des Lochblechs (5) mit den Erhöhungen (9) der Einlegeplatte (6) verschraubt sind.

4. Vorrichtung nach einem der Ansprüche 1 bis 3,
**dadurch gekennzeichnet,**
**dass** die Vorspanneinrichtung (2) ein mechanisches Element (34) oder ein hydraulisches Element oder pneumatisches Element ist.

5. Vorrichtung nach einem der Ansprüche 1 bis 4,
**dadurch gekennzeichnet,**
**dass** die Vorspanneinrichtung (2) an der Bodenplatte (4) fixiert ist.

6. Vorrichtung nach einem der Ansprüche 1 bis 5,
**dadurch gekennzeichnet,**
**dass** die Ausnehmungen (33) der Einlegeplatte (6) im Querschnitt trapezförmig sind.

7. Vorrichtung nach einem der Ansprüche 1 bis 6,
**dadurch gekennzeichnet,**
**dass** die Erhöhungen (9) der Einlegeplatte (6) im Querschnitt trapezförmig sind.

8. Verfahren zum Ausfräsen von Werkstücken (18, 19) aus einer Nutzenplatte (16), wobei die Nutzenplatte (16) mittels einer Vorrichtung (1) zum Fixieren befestigt wird, und die Vorrichtung (1) zum Fixieren eine Vorspanneinrichtung (2), eine mit zumindest einem Sauganschluss (3) ausgestattete Bodenplatte (4) zur Erzeugung von Unterdruck, ein mit mehreren Bohrungen (21) in seinen Stegen (8) versehenes Lochblech (5) und eine in die Bodenplatte (4) einlegbare Einlegeplatte (6) umfasst, wobei die Einlegeplatte (6) mehrere Ausnehmungen (33) aufweist, die zum Teil mit dem Sauganschluss (3) der Bodenplatte- (4) verbunden werden und wobei das Lochblech (5) mit seinen Stegen (8) auf Erhöhungen (9) der Einlegeplatte (6) aufliegt, so dass die Ausnehmungen (7) des Lochblechs (5) und die Ausnehmungen (33) der Einlegeplatte (6) übereinander angeordnet werden,
wobei das Verfahren folgende Verfahrensschritte umfasst:
- das Lochblech (5) wird auf einigen Erhöhungen (9) der Einlegeplatte (6) befestigt,
- die Nutzenplatte (16) wird mittels der Vorspanneinrichtung (2) vorgespannt, indem die. Vorspanneinrichtung (2) die Nutzenplatte (16) an ihrem Rand (26) umfasst und an der Erhöhung (27) der Bodenplatte (4) festklemmt und durch Unterdruck auf einer Aufspannfläche (24) fixiert, wobei an der Erhöhung (27) der Bodenplatte (4) eine Dichtung (17) vorgesehen ist, die die Ausnehmungen (33) der Einlegeplatte (6) abdichtet,
- ein Fräswerkzeug (12) wird auf der Nutzenplatte (16) in einer geschlossenen, ein Werkstück (18 oder 19) randseitig begrenzenden Fräsbahn (11) durch das Material geführt,
- das Fräswerkzeug (12) fräst entlang einer gesamten Außenkontur (14) des Werkstücks (18, 19) bzw. der Werkstücke (18, 19) über fast die gesamte Materialdicke der Nutzenplatte (16) in diese hinein, wobei dünne Haltestege (15) erzeugt werden, die das Werkstück (18, 19) bzw. die Werkstücke (18, 19) in der Nutzenplatte (16) halten.

9. Verfahren nach Anspruch 8,
**dadurch gekennzeichnet,**
**dass** das Fräswerkzeug (12) die Vorrichtung (1) zum Fixieren nicht berührt.

10. Verfahren nach Anspruch 8 oder 9,
**dadurch gekennzeichnet,**
**dass** die Haltestege (15) an unterschiedlichen Stellen entlang der gesamten Außenkontur (14) der Werkstücke (18, 19) erzeugt werden.

11. Verfahren nach Anspruch 10,
**dadurch gekennzeichnet,**
**dass** die Haltestege (15) nach der Entnahme des Werkstücks bzw. der Werkstücke (18, 19) mit einem Messer entfernt werden.

12. Verfahren nach einem der Ansprüche 8 bis 11,
**dadurch gekennzeichnet,**
**dass** die Vorrichtung (1) zum Fixieren drehbar gelagert wird.

13. Verfahren nach einem der Ansprüche 8 bis 12,
**dadurch gekennzeichnet,**
**dass** Vakuumspannen und mechanisches Spannen kombiniert werden, wobei zum mechanischen Spannen unterschiedliche Spannelemente benutzt werden können.

14. Verfahren nach Anspruch 13,
**dadurch gekennzeichnet,**
**dass** zum mechanischen Spannen ein mechanisches Element (34) oder ein hydraulisches Element benutzt oder ein pneumatisches Element wird.

15. Verfahren zum Ausfräsen von Werkstücken (18, 19) aus einer Nutzenplatte (16), wobei die Nutzenplatte (16) mittels einer Vorrichtung (1) zum Fixieren befestigt wird, und die Vorrichtung (1) zum Fixieren eine Vorspanneinrichtung (2), eine mit zumindest einem Sauganschluss (3) ausgestattete Bodenplatte (4) zur Erzeugung von Unterdruck, ein mit mehreren Bohrungen (21) in seinen Stegen (8) versehenes Lochblech (5) und eine in die Bodenplatte (4) einlegbare Einlegeplatte (6) umfasst, wobei die Einlegeplatte (6) mehrere Ausnehmungen (33) aufweist, die zum Teil mit dem Sauganschluss (3) der Bodenplatte (4) verbunden werden und wobei das Lochblech (5) mit seinen Stegen (8) auf Erhöhungen (9) der Einlegeplatte (6) aufliegt, so dass die Ausnehmungen (7) des Lochblechs (5) und die Ausnehmungen (33) der Einlegeplatte (6) übereinander angeordnet werden,
wobei das Verfahren folgende Verfahrensschritte umfasst:
- das Lochblech (5) wird auf einigen Erhöhungen (9) der Einlegeplatte (6) befestigt,
- die Nutzenplatte (16) wird an einer einem Fräswerkzeug (12) abgewandten Fläche mit einer dünnen Trägerfolie (25) versehen,
- die Nutzenplatte (16) wird mittels der Vorspanneinrichtung (2) vorgespannt, indem die Vorspanneinrichtung (2) die Nutzenplatte (16) an ihrem Rand (26) umfasst und an der Erhöhung (27) der Bodenplatte (4) festklemmt und durch Unterdruck auf einer Aufspannfläche (24) fixiert, wobei an der Erhöhung (27) der Bodenplatte (4) eine Dichtung (17) vorgesehen ist, die die Ausnehmungen (33) der Einlegeplatte (6) abdichtet,
- das Fräswerkzeug (12) wird auf der Nutzenplatte (16) in einer geschlossenen, ein Werkstück (18, 19) randseitig begrenzenden Fräsbahn (11) durch das Material der Nutzenplatte (16) geführt,
- das Fräswerkzeug (12) fräst entlang einer gesamten Außenkontur (14) des Werkstücks bzw. der Werkstücke (18, 19) über die gesamte Materialdicke der Nutzenplatte (16) hinaus teilweise in die Trägerfolie (25) hinein, so dass in der Trägerfolie (25) ein durchgehender dünner Haltesteg (15) erzeugt wird.

16. Verfahren nach Anspruch 15,
**dadurch gekennzeichnet,**
**dass** das Fräswerkzeug (12) die Vorrichtung (1) zum Fixieren nicht berührt.

17. Verfahren nach Anspruch 15,
**dadurch gekennzeichnet,**
**dass** der Haltesteg (15) entlang der gesamten Außenkontur (14) des Werkstücks bzw. der Werkstücke (18, 19) innerhalb der Trägerfolie (25) durchgehend ausgebildet wird.

18. Verfahren nach Anspruch 15,
**dadurch gekennzeichnet,**
**dass** die Vorrichtung (1) zum Fixieren drehbar gelagert wird.

19. Verfahren nach einem der Ansprüche 15 bis 18,
**dadurch gekennzeichnet,**
**dass** die Trägerfolie (25) eine Dicke zwischen 50 µm und 500 µm hat.

20. Verfahren nach einem der Ansprüche 15 bis 18,
**dadurch gekennzeichnet,**
**dass** das Fräswerkzeug (12) ungefähr 50µm tief in die Trägerfolie (25) eindringt.

21. Verfahren nach einem der Ansprüche 15 bis. 20,
**dadurch gekennzeichnet,**
**dass** die Trägerfolie (25) bei der Fräsbearbeitung Schub- und Zugkräfte zerstörungsfrei aufnimmt.

22. Verfahren nach einem der Ansprüche 15 bis. 21,
**dadurch gekennzeichnet,**
**dass** Vakuumspannen und mechanisches Spannen kombiniert werden.

23. Verfahren nach einem der Ansprüche 15 bis 22,
**dadurch gekennzeichnet,**
**dass** die Trägerfolie (25) nach der Bearbeitung der Nutzenplatte (16) mit Hilfe einer Ziehvorrichtung entfernt wird.

## Claims

1. Device (1) for fixing a printed-circuit panel (16), wherein the device (1) comprises a baseplate (4) fitted with at least one vacuum connection (3) for the provision of a vacuum pressure, a perforated plate (5) provided with several boreholes (21) in its webs (8) and an insert plate (6) with several recesses (33) capable of being inserted into the baseplate (4), some of which at least are connected to the vacuum connection (3) of the baseplate (4),
**characterised in that**
the device (1) provides a clamping device (2), which during use engages around an edge (26) of the printed-circuit panel (16) and firmly clamps the latter to a prominence (27) of the baseplate (4), and that a seal (17) is provided on the prominence (27) of the baseplate (4), which seals the recesses (33) of the insert plate (6).

2. Device according to claim 1,
**characterised in that**
the perforated plate (5) is seated with its webs (8) on prominences (7) of the insert plate (6) in such a manner that the recesses (7) of the perforated plate (5) and the recesses (33) of the insert plate (6) are disposed one above the other.

3. Device according to claim 2,
**characterised in that**
some webs (8) of the perforated plate (5) are connected by screw connection to the prominences (9) of the insert plate (6).

4. Device according to any one of claims 1 to 3,
**characterised in that**
the clamping device (2) is a mechanical element (34) or a hydraulic element or a pneumatic element.

5. Device according to any one of claims 1 to 4,
**characterised in that**
the clamping device (2) is fixed to the baseplate (4).

6. Device according to any one of claims 1 to 5,
**characterised in that**
the recesses (33) of the insert plate (6) are trapezoidal in cross-section.

7. Device according to any one of claims 1 to 6,
**characterised in that**
the prominences (9) of the insert plate (6) are trapezoidal in cross-section.

8. Method for milling work pieces (18, 19) from a printed-circuit panel (16), wherein the printed-circuit panel (16) is attached by means of a fixing device (1), and the fixing device (1) comprises a clamping device (2), a baseplate (4) fitted with at least one vacuum connection (3) for the provision of a vacuum pressure, a perforated plate provided with several boreholes (21) in its webs (8) and an insert plate (6) capable of being inserted into the baseplate (4), wherein the insert plate (6) provides several recesses (33), some of which are connected to the vacuum connection (3) of the baseplate (4), and wherein the perforated plate (5) with its webs (8) is mounted on prominences (9) of the insert plate (6), so that the recesses (7) of the perforated plate (5) and the recesses (33) of the insert plate (6) are disposed one above the other,
wherein the method comprises the following procedural stages:
- the perforated plate (5) is attached to some prominences (9) of the insert plate (6),
- the printed-circuit panel (16) is clamped by means of the clamping device (2) in that the clamping device (2) engages around the edge (26) of the printed-circuit panel (16), clamps it firmly to the prominence (27) of the baseplate (4) and fixes it by vacuum pressure to a clamping surface (24), wherein a seal (17) is provided on the prominence (27) of the baseplate (4), which seals the recesses (33) of the insert plate (6),
- a milling tool (12) is guided through the material on the printed-circuit panel (16) within an enclosed milling track (11) limiting the edge of a work piece (18 or 19),
- the milling tool (12) mills along the entire outer contour (14) of the work piece (18, 19) or respectively of the work pieces (18, 19) through almost the entire material thickness of the printed-circuit panel (16) into the latter, thereby providing thin holding webs (15), which hold the work piece (18, 19) or respectively the work pieces (18, 19) within the printed-circuit panel (16).

9. Method according to claim 8,
**characterised in that**
the milling tool (12) does not come into contact with the fixing device (1).

10. Method according to claim 8 or 9,
**characterised in that**
the holding webs (15) are provided at different positions along the entire outer contour (14) of the work pieces (18, 19).

11. Method according to claim 10,
**characterised in that**
the holding webs (15) are removed with a blade after the removal of the work piece or respectively the work pieces (18, 19).

12. Method according to any one of claims 8 to 11,
**characterised in that**
the fixing device (1) is mounted in a rotatable manner.

13. Method according to any one of claims 8 to 12,
**characterised in that**
vacuum clamping and mechanical clamping are combined, wherein different clamping elements can be used for the mechanical clamping.

14. Method according to claim 13,
**characterised in that**
a mechanical element (34) or a hydraulic element or a pneumatic element is used for the mechanical clamping.

15. Method for milling work pieces (18, 19) from a printed-circuit panel (16), wherein the printed-circuit panel (16) is attached by means of a fixing device (1), and the fixing device (1) comprises a clamping device (2), a baseplate (4) fitted with at least one vacuum connection (3) for the provision of a vacuum pressure, a perforated plate provided with several boreholes (21) in its webs (8) and an insert plate (6) capable of being inserted into the baseplate (4), wherein the insert plate (6) provides several recesses (33), some of which are connected to the vacuum connection (3) of the baseplate (4), and wherein the perforated plate (5) with its webs (8) is mounted on prominences (9) of the insert plate (6), so that the recesses (7) of the perforated plate (5) and the recesses (33) of the insert plate (6) are disposed one above the other,
wherein the method comprises the following procedural stages:
- the perforated plate (5) is attached to some prominences (9) of the insert plate (6),
- the printed-circuit panel (16) is provided with a thin carrier foil (25) on a surface facing away from a milling tool (12),
- the printed-circuit panel (16) is clamped by means of the clamping device (2), in that the clamping device (2) engages around the edge (26) of the printed-circuit panel (16), clamps it firmly to the prominence (27) of the baseplate (4) and fixes it by vacuum pressure to a clamping surface (24), wherein a seal (17) is provided on the prominence (27) of the baseplate (4), which seals the recesses (33) of the insert plate (6),
- a milling tool (12) is guided through the material on the printed-circuit panel (16) within an enclosed milling track (11) limiting the edge of a work piece (18, 19),
- the milling tool (12) mills along the entire outer contour (14) of the work piece (18, 19) or respectively of the work pieces (18, 19) through the entire material thickness of the printed-circuit panel (16) and partially into the carrier foil (25), thereby providing a continuous, thin holding web (15) in the carrier foil (25).

16. Method according to claim 15,
**characterised in that**
the milling tool (12) does not come into contact with the fixing device (1).

17. Method according to claim 15,
**characterised in that**
the holding web (15) is formed continuously in the carrier foil (25) along the entire outer contour (14) of the work piece or respectively work pieces (18, 19) .

18. Method according to claim 15,
**characterised in that**
the fixing device (1) is mounted in a rotatable manner.

19. Method according to any one of claims 15 to 18,
**characterised in that**
the carrier foil (25) provides a thickness between 50 µm and 500 µm.

20. Method according to any one of claims 15 to 18,
**characterised in that**
the milling tool (12) penetrates to a depth of approximately 50 µm into the carrier foil (25).

21. Method according to any one of claims 15 to 20,
**characterised in that**
the carrier foil (25) takes up shear forces and tensile forces during the milling process in a destruction-free manner.

22. Method according to any one of claims 15 to 21,
**characterised in that**
vacuum clamping and mechanical clamping are combined.

23. Method according to any one of claims 15 to 22,
**characterised in that**
the carrier foil (25) is removed after the processing of the printed-circuit panel (16) using a drawing device.

## Revendications

1. Dispositif (1) destiné à fixer une plaque de découpe (16), le dispositif (1) comprenant une plaque de base (4) équipée d'au moins un raccord d'aspiration (3) servant à produire une dépression, une tôle perforée (5) munie de plusieurs alésages (21) dans ses méplats (8), et une plaque d'insertion (6) pouvant être déposée dans la plaque de base (4) avec plusieurs évidements (33) qui sont reliés au moins en partie au raccord d'aspiration (3) de la plaque de base (4),
**caractérisé en ce que** le dispositif (1) comprend un mécanisme de précontrainte (2) qui comporte lors de son utilisation un bord (26) de la plaque de découpe (16), et serre celle-ci contre une élévation (27) de la plaque de base (4), et
**en ce qu'**est prévu contre l'élévation (27) de la plaque de base (4) un joint (17) qui colmate les évidements (33) de la plaque d'insertion (6).

2. Dispositif selon la revendication 1,
**caractérisé en ce que**,
la tôle perforée (5) avec ses méplats (8) repose sur des élévations (9) de la plaque d'insertion (6), de sorte que les évidements (7) de la tôle perforée (5) et les évidements (33) de la plaque d'insertion (6) sont superposés.

3. Dispositif selon la revendication 2,
**caractérisé en ce que**,
certains méplats (8) de la tôle perforée (5) sont vissés avec les élévations (9) de la plaque d'insertion (6).

4. Dispositif selon l'une quelconque des revendications 1 à 3,
**caractérisé en ce que**,
le mécanisme de précontrainte (2) est un élément mécanique (34) ou un élément hydraulique ou un élément pneumatique.

5. Dispositif selon l'une quelconque des revendications 1 à 4,
**caractérisé en ce que**,
le mécanisme de précontrainte (2) est fixé sur la plaque de base (4).

6. Dispositif selon l'une quelconque des revendications 1 à 5,
**caractérisé en ce que**,
les évidements (33) de la plaque d'insertion (6) ont une section transversale trapézoïdale.

7. Dispositif selon l'une quelconque des revendications 1 à 6,
**caractérisé en ce que**,
les élévations (9) de la plaque d'insertion (6) ont une section transversale trapézoïdale.

8. Procédé de fraisage de pièces à usiner (18, 19) dans une plaque do découpe (16), la plaque do découpe (16) étant fixée au moyen d'un dispositif (1) destiné à fixer , et le dispositif (1) destiné à fixer comprenant un mécanisme de précontrainte (2), une plaque de base (4) équipée d'au moins un raccord d'aspiration (3) servant à produire la dépression, une tôle perforée (5) munie de plusieurs alésages (21) dans ses méplats (8) et une plaque d'insertion (6) pouvant être déposée dans la plaque de base (4), la plaque d'insertion (6) comprenant plusieurs évidements (33) qui sont reliés en partie au raccord d'aspiration (3) de la plaque de base (4), et la tôle perforée (5) reposant avec ses méplats (8) sur des élévations (9) de la plaque d'insertion (6), de sorte que les évidements (7) de la tôle perforée (5) et les évidements (33) de la plaque d'insertion (6) sont superposés,
le procédé comprenant les étapes de procédé suivantes :
- la tôle perforée (5) est fixée sur quelques élévations (9) de la plaque d'insertion (6),
- la plaque de découpe (16) est précontrainte au moyen du mécanisme de précontrainte (2), dans la mesure où le mécanisme de précontrainte (2) comprend la plaque de découpe (16) sur son bord (26), la serre contre l'élévation (27) de la plaque de base (4) et la fixe par dépression sur une surface d'ablocage (24), moyennant quoi un joint (17), qui colmate les évidements (33) de la plaque d'insertion (6), est prévu sur l'élévation (27) de la plaque de base (4),
- un outil de fraisage (12) est guidé à travers le matériau sur la plaque de découpe (16) dans une voie de fraisage (11) fermée délimitant sur les bords une pièce à usiner (18 ou 19),
- l'outil de fraisage (12) détoure le long d'un profil extérieur complet (14) de la pièce à usiner (18, 19) et/ou des pièces à usiner (18, 19) sur pratiquement toute l'épaisseur de matériau de la plaque de découpe (16) dans celle-ci, de minces nervures de retenue (15) étant produites, lesquelles maintiennent la pièce à usiner (18, 19) et/ou les pièces à usiner (18, 19) dans la plaque de découpe (16).

9. Procédé selon la revendication 8,
**caractérisé en ce que**,
l'outil de fraisage (12) n'entre pas on contact avec le dispositif (1) destiné à fixer.

10. Procédé selon la revendication 8 ou 9,
**caractérisé en ce que**,
les nervures de retenue (15) sont produites à différents endroits le long du profil extérieur (14) des pièces à usiner (18, 19),

11. Procédé selon la revendication 10,
**caractérisé en ce que** les nervures de retenue (15) sont retirées avec un couteau après le retrait de la pièce à usiner et/ou des pièces à usiner (18, 19).

12. Procédé selon l'une quelconque des revendications 8 à 11,
**caractérisé en ce que**,
le dispositif (1) destiné à fixer est logé de façon rotative.

13. Procédé selon l'une quelconque des revendications 8 à 12,
**caractérisé en ce que**,
le serrage sous vide et le serrage mécanique sont combines, différents éléments de serrage pouvant être utilisés pour le serrage mécanique.

14. Procédé selon la revendication 13,
**caractérisé en ce que**,
un élément mécanique (34) ou un élément hydraulique ou un élément pneumatique est utilisé pour le serrage mécanique.

15. Procédé de fraisage de pièces à usiner (18, 19) dans une plaque de découpe (16), la plaque de découpe (16) étant fixée au moyen d'un dispositif (1) destiné à fixer, et le dispositif (1) destiné à fixer comprend un mécanisme de précontrainte (2), une plaque de base (4) équipée d'au moins un raccord d'aspiration (3) servant à produire une dépression, une tôle perforée (5) munie de plusieurs alésages (21) dans ses méplats (8), et une plaque d'insertion (6) pouvant être déposée dans la plaque de base (4), la plaque de base (6) comprenant plusieurs évidements (33) qui sont reliés en partie au raccord d'aspiration (3) de la plaque de base (4), et la tôle perforée (5) reposant avec ses âmes (8) sur des élévations (9) de la plaque d'insertion (6), de sorte que les évidements (7) de la tôle perforée (5) et les évidements (33) de la plaque d'insertion (6) sont superposés,
le procédé comprenant les étapes de procédé suivantes:
- la tôle perforée (5) est fixée sur quelques élévations (9) de la plaque d'insertion (6),
- la plaque de découpe (16) est munie d'une mince plaque support (25) sur une surface opposée à un outil de fraisage (12),
- la plaque de découpe (16) est précontrainte au moyen du mécanisme de précontrainte (2), dans la mesure où le mécanisme de précontrainte (2) comprend la plaque de découpe (16) sur son bord (26), la serre contre l'élévation (27) do la plaque de base (4) et la fixe par dépression sur une surface d'ablocage (24), moyennant quoi un joint (17), qui colmate les évidements (33) de la plaque d'insertion (6), est prévu sur l'élévation (27) de la plaque de base (4),
- l'outil de fraisage (12) est guidé à travers le matériau de la plaque de découpe (16) sur la plaque de découpe (16) dans une voie de fraisage (11) fermée délimitant sur les bords une pièce à usiner (18,19),
- l'outil de fraisage (12) détoure le long d'un profil extérieur complet (14) de la pièce et/ou des pièces à usiner (18, 19) sur toute l'épaisseur de matériau de la plaque de découpe (16) partiellement dans la plaque support (25), de sorte qu'une mince nervure de retenue (15) continue est produite dans la plaque support (25).

16. Procédé selon la revendication 15,
**caractérisé en ce que**,
l'outil de fraisage (12) n'entre pas on contact avec le dispositif (1) destiné à fixer.

17. Procédé selon la revendication 15,
**caractérisé en ce que**,
la nervure de retenue (15) est configurée continue le long du profil extérieur complet (14) de la pièce à usiner et/ou des pièces à usiner (18, 19) à l'intérieur de la plaque support (25).

18. Procédé selon la revendication 15,
**caractérisé en ce que**,
le dispositif (1) destiné à fixer est monté de façon rotative.

19. Procédé selon l'une quelconque des revendications 15 à 18,
**caractérisé en ce que**,
la plaque support (25) présente une épaisseur comprise entre 50 µm et 500 µm.

20. Procédé selon l'une quelconque des revendications 15 à 18,
**caractérisé en ce que**,
l'outil de fraisage (12) pénètre à environ 50 µm de profondeur dans la plaque support (25).

21. Procédé selon l'une quelconque des revendications 15 à 20,
**caractérisé en ce que**,
la plaque support (25) absorbe sans destruction, lors de l'usinage par fraisage, des forces de poussée et de traction.

22. Procédé selon l'une quelconque des revendications 15 à 21,
**caractérisé en ce que**,
le serrage sous vide et le serrage mécanique sont combinés.

23. Procédé selon l'une quelconque des revendications 15 à 22,
**caractérisé en ce que**,
la plaque support (25) est retirée après l'usinage de la plaque de découpe (16) à l'aide d'un dispositif d'étirage.
